# FASCICULE DE BREVET EUROPEEN

(11) **EP 0 919 394 B1**
(45) Date de publication et mention de la délivrance du brevet: **25.09.2002**
(21) Numéro de dépôt: 98402846.4
(22) Date de dépôt: 17.11.1998
(51) Int. Cl.: B41K 3/12, B41F 35/00

(54) **Système pour l'entretien d'une machine à affranchir**
System zum Unterhalt einer Frankiermaschine
Maintenance system for a franking machine

(30) Priorité: 20.11.1997 FR 9714562
(43) Date de publication de la demande: 02.06.1999
(73) Titulaire: NEOPOST INDUSTRIE, F-92220 Bagneux (FR)
(72) Inventeur: Bertrand, Guy, 92330 Sceaux (FR)
(74) Mandataire: Joly, Jean-Jacques

(56) Documents cités:
- US-A- 5 188 025

## Description

La présente invention concerne un système pour l'entretien d'une machine à affranchir et plus particulièrement un procédé de nettoyage de la tête d'impression d'une machine à affranchir du type à tambour rotatif.

Le problème posé par la qualité de l'impression fournie par la tête d'impression d'une machine à affranchir est un problème essentiel dans le domaine du traitement de courrier où l'empreinte postale imprimée représente une valeur monétaire. Or, dans une machine à affranchir du type à tambour rotatif, les gravures rotatives formés par les clichés (timbre, publicité) et les molettes d'impression (date, valeur) de la tête d'impression sont soumises à l'air et l'encre qui y est déposée avant l'impression et qui n'est pas reportée en totalité sur l'article à imprimer est alors susceptible de sécher. En outre, le séchage de cette encre résiduelle combiné aux dépôts de poussières et de résidus de papier provenant de l'article à imprimer entraîne un encrassement des molettes d'impression qui, après un certain nombre de cycles d'impression, peut aboutir à leur blocage et interdire par là-même tout fonctionnement de la machine à affranchir.

Actuellement, lorsque l'impression d'une empreinte postale devient défectueuse ou, à l'extrême, lorsqu'un blocage des molettes d'impression se produit, l'utilisateur de la machine à affranchir fait appel au service d'entretien après vente qui va alors procéder au nettoyage de la tête d'impression correspondante. Toutefois, ce nettoyage nécessite, une fois effectué, de retourner la tête d'impression à l'autorité postale. En effet, en matière d'affranchissement de courrier, la tête d'impression qui intègre des registres de comptabilisation est sécurisée par des moyens physiques et logiciels et sa remise en service après une intervention interne (comme un nettoyage) ne peut être autorisée que par une autorité postale, ceci afin éviter toute tentative de fraude.

Le brevet US 5 188 025 a tenté de s'affranchir de ce retour obligatoire de la machine à une autorité postale en proposant un dispositif pour le nettoyage d'une tête d'impression adapté à une machine à affranchir du type impression à plat et comportant un mécanisme articulé sur lequel est monté une brosse disposée en face du cliché d'impression. Deux rangées de poils sont prévues pour enlever les résidus fibreux qui peuvent s'y déposer après chaque impression et qui mélangés au film d'encre entraîneraient une altération de la qualité d'impression de l'empreinte postale.

On pourrait imaginer d'appliquer cette solution aux machines à affranchir du type à tambour rotatif. Toutefois, cette solution de brossage s'avérerait imparfaite car elle n'éviterait pas le séchage de l'encre ou l'encrassement des molettes d'impression. Au contraire, la perte des poils des brosses qui est inévitable avec ce type de produit ne ferait qu'accélérer cet encrassement.

Aussi, la présente invention a pour but de réaliser un véritable nettoyage des gravures de la tête d'impression et non un simple brossage superficiel. Elle propose pour cela un procédé de nettoyage à mettre en oeuvre par le service d'entretien après vente (SAV) de la machine à affranchir, procédé caractérisé en ce qu'on remplace tout d'abord le rouleau encreur de la machine à affranchir par un rouleau de nettoyage puis on actionne une motorisation de la tête d'impression de cette machine pendant une durée déterminée et à la fin de cette durée déterminée on remet en place le rouleau encreur après avoir ôté le rouleau de nettoyage.

La motorisation de la tête d'impression pendant une durée déterminée comporte une rotation de la tête d'impression pendant un nombre de tours prédéterminé, par exemple cinquante. De préférence, la rotation de la tête d'impression est effectuée alors que chacune des molettes d'impression de cette tête est positionnée sur une valeur de référence et cette rotation peut être suivie par des rotations successives de chacune des molettes d'impression, la tête d'impression restant immobile.

Ainsi, avec le procédé de l'invention, le rouleau de nettoyage répartit uniformément le solvant sur les molettes et le ou les cliché(s) d'impression, la rotation de chaque molette permettant en outre de parfaire cette répartition au niveau des interstices entre les molettes.

La rotation de chacune des molettes d'impression est effectuée l'une après l'autre pendant une durée prédéterminée, par exemple cinq secondes.

Selon une variante de réalisation, à la fin de la durée de motorisation de la tête d'impression au lieu de remettre en place le rouleau encreur on remplace le rouleau de nettoyage par un rouleau de séchage et on fait ensuite effectuer à la tête d'impression une rotation d'un nombre de tours prédéterminé, la remise en place du rouleau encreur n'étant effectuée qu'à l'issue de cette rotation.

Avantageusement, le rouleau de nettoyage est constitué par une mousse de polyuréthane préimprégnée d'un solvant de nettoyage à base de glycol et le rouleau de séchage est constitué par une mousse de polyuréthane.

L'invention se rapporte également au système de nettoyage mettant en oeuvre ce procédé ainsi qu'à la machine à affranchir incorporant ce système. En outre, l'invention concerne également un ensemble de nettoyage prêt à monter (Kit) comportant le rouleau de nettoyage et éventuellement le rouleau de séchage.

D'autres caractéristiques et avantages de la présente invention ressortiront mieux de la description suivante, faite à titre indicatif et non limitatif, en regard des dessins annexés sur lesquels :
- la figure 1 montre une tête d'impression d'une machine à affranchir destinée à recevoir des rouleaux de nettoyage selon l'invention, et
- la figure 2 est un organigramme explicitant la mise en oeuvre des rouleaux de nettoyage.

### Description détaillée d'un mode de réalisation préférentiel

Sur la figure 1, il peut être observé un tambour rotatif formant tête d'impression 1 et comprenant des gravures d'impression montées autour d'un axe longitudinal de ce tambour et nécessaires à l'impression d'une empreinte postale sur un article de courrier 2. Des premières molettes d'impression 10 permettent d'imprimer une valeur d'affranchissement, des secondes molettes d'impression 12 permettent d'imprimer une date courante et un ou plusieurs clichés d'impression 14 permettent d'imprimer une flamme publicitaire ou des logos. Un jeu de molettes d'impression complémentaire peut également être prévu pour imprimer un symbole représentatif d'un type particulier de transporteur devant acheminer cet article de courrier, comme cela est décrit dans le brevet US 5 524 536 au nom de la demanderesse. Des moyens électroniques de commande généralement à microprocesseur 3 sont bien entendu présents au niveau de la tête d'impression pour assurer la rotation des molettes d'impression en fonction de données internes (par exemple données d'horloge issues d'une horloge-calendrier) ou de données externes entrées sur un clavier de commande 4 de la machine à affranchir (par exemple la valeur d'affranchissement en l'absence d'un pèse-lettre intégré). Le contrôle de ces données est possible au niveau d'un écran centralisé 5 de la machine à affranchir.

La tête d'impression 1 agit classiquement à l'encontre d'un contre-rouleau d'impression 6, l'article de courrier 2 étant guidé entre ces deux éléments par des moyens de transport (non représentés) dans une direction de déplacement illustrée par la flèche D. La mise en encre des molettes et du cliché d'impression 10 à 14 est assuré au moyen d'un rouleau encreur 7 monté sur un axe 8 d'un support encreur 9 qui peut être amené contre et retiré de la tête d'impression 1 par l'intermédiaire d'un bras de commande 10 actionné par les moyens de commande à microprocesseur 3. La densité de l'encrage peut être ajustée en faisant pénétrer le rouleau encreur plus ou moins profondément dans les gravures grâce à une commande électronique accessible au clavier 4.

Selon l'invention, au moins un rouleau de nettoyage est monté en remplacement du rouleau encreur 7 et des moyens logiciels sont prévus au niveau du microprocesseur 3 pour permettre le nettoyage de la tête d'impression 1 au cours de la réalisation d'un cycle semi-automatique d'entretien déterminé. Ce cycle est effectué périodiquement, par exemple lors des visites mensuelles de contrôle de la machine à affranchir effectuées par un technicien du service d'entretien après vente (SAV). Le rouleau de nettoyage est compatible en dimensions avec le support encreur 9 et son axe de maintien 8, de telle sorte qu'il puisse être monté en lieu et place du rouleau encreur. Avantageusement, le rouleau de nettoyage est composé d'une mousse de polyuréthane imprégnée d'un produit solvant de nettoyage par exemple à base de glycol.

Les différentes étapes formant le cycle de nettoyage sont maintenant décrites au regard de la figure 2 qui montre un organigramme de fonctionnement d'une machine à affranchir au cours de ce cycle particulier.

Dans une première étape 100, le technicien du service d'entretien va entrer son code personnel d'identification au niveau du clavier de commande de la machine à affranchir pour accéder aux fonctions spécifiques de maintenance de cette machine qui lui sont alors présentées sur son écran de contrôle centralisé. Dans une étape suivante 102, il va sélectionner au moyen du clavier le menu « nettoyage tête » affiché sur cet écran (il peut être noté que cette sélection peut aussi être effectuée directement sur l'écran si celui est du type tactile). Les deux messages suivants : « Début du cycle de nettoyage » et « Mise en place du rouleau de nettoyage » vont alors apparaître à l'écran dans une nouvelle étape 104 pour inviter le technicien à procéder au remplacement du rouleau encreur par le rouleau de nettoyage, opération qu'il effectue dans une étape suivante 106. Une fois le rouleau de nettoyage mis en place et en contact de la tête d'impression, la motorisation de la tête d'impression est actionnée pour, dans une étape 108, entraîner en rotation cette tête d'impression pendant un nombre déterminé de tours, par exemple cinquante, les molettes d'impression étant positionnées chacune sur une valeur de référence, par exemple la valeur zéro. Afin de pouvoir bien accéder aux interstices entre les molettes, l'étape 108 est avantageusement suivie par une étape 110 dans laquelle, la tête d'impression restant alors immobile, chaque molette des premières molettes d'impression correspondant à la valeur d'affranchissement est actionnée l'une près l'autre pendant une durée déterminée, par exemple cinq secondes. Puis dans une étape ultérieure 112, il est procédé de même avec chacune des molettes des secondes molettes d'impression correspondant à la date courante qui est actionnée également l'une après l'autre pendant une durée déterminée, par exemple cinq secondes (cette étape est bien entendu effectuée également pour les molettes complémentaires quand la tête d'impression comporte de telles molettes). Dans une étape suivante 114, les deux messages suivants sont affichés sur l'écran de contrôle : « Enlèvement du rouleau de nettoyage » et « fin du cycle de nettoyage », afin d'inviter le technicien à ôter le rouleau de nettoyage et à le remplacer par le rouleau encreur. Le cycle de nettoyage est terminé une fois le rouleau encreur remis en place dans une étape 116 et le technicien peut alors effectuer, s'il le souhaite, d'autres opérations de maintenance ou revenir au menu principal accessible à l'utilisateur de la machine à affranchir.

Afin d'augmenter l'effet du rouleau de nettoyage, le cycle peut inclure une étape de réglage de la densité à une valeur maximale après la mise en place du-dit rouleau et revenir à un réglage de densité à une valeur minimale à la fin du cycle de nettoyage. Le réglage de densité va provoquer un déplacement du rouleau de nettoyage qui pourra pénétrer plus ou moins dans les gravures.

Sur la figure 2 est également représentée en pointillés une variante du cycle de nettoyage qui met en oeuvre un rouleau complémentaire de séchage. En effet, selon la nature du solvant et la périodicité des cycles de nettoyage, il peut être nécessaire d'utiliser en complément du rouleau de nettoyage un rouleau de séchage également compatible en dimensions avec le rouleau encreur et l'axe de maintien. Avantageusement, ce rouleau de séchage est constitué simplement par une mousse de polyuréthane. Le cycle de nettoyage est alors ainsi modifié. L'étape 112 est maintenant suivie d'une nouvelle étape 118 dans laquelle les deux messages suivants sont affichés sur l'écran de contrôle : « Enlèvement du rouleau de nettoyage » et « Mise en place du rouleau de séchage », afin d'inviter le technicien à ôter le rouleau de nettoyage et à le remplacer cette fois par le rouleau de séchage, opération qu'il effectue dans une étape suivante 120. Une fois le rouleau de séchage mis en place, la tête d'impression est actionnée dans une nouvelle étape 122 pour effectuer une rotation d'un nombre déterminé de tours, par exemple cinquante, les molettes d'impression étant positionnées chacune sur la valeur zéro. A l'issue de cette rotation, les deux messages suivants sont affichés dans une étape 124 : « Enlèvement du rouleau de séchage » et « fin du cycle de nettoyage », afin d'inviter le technicien à ôter le rouleau de séchage et à le remplacer par le rouleau encreur. Le cycle de nettoyage est alors terminé une fois le rouleau encreur remis en place dans une ultime étape 126 et le technicien peut effectuer comme précédemment d'autres opérations de maintenance ou revenir au menu principal accessible à l'utilisateur de la machine à affranchir.

En pratique, un cycle complet de nettoyage peut être effectué en moins de quinze minutes. On aura noté qu'il ne nécessite aucun outillage spécifique de démontage ni la manipulation, parfois dangereuse, de produits de nettoyage. Mais surtout, il permet d'éviter le démontage de la tête d'impression et son nécessaire contrôle ultérieur par une autorité postale. En effet, l'entretien est particulièrement simple puisque le technicien doit seulement se munir d'un ensemble de nettoyage prêt à l'emploi (kit de nettoyage) comportant le rouleau de nettoyage et éventuellement le rouleau de séchage, ces deux rouleaux étant bien entendu adaptés aux dimensions du rouleau encreur de la machine à affranchir à entretenir.

## Revendications

1. Procédé de nettoyage d'une tête d'impression d'une machine à affranchir du type à tambour rotatif, ladite tête d'impression (1) comportant un ensemble de gravure ayant au moins des premières molettes d'impression (10) pour l'impression d'une valeur d'affranchissement et des secondes molettes d'impression (12) pour l'impression d'une date courante, et ladite machine à affranchir comportant un support encreur (9) sur lequel est monté un rouleau encreur (7) destiné à assurer une mise en encre de la tête d'impression, **caractérisé en ce qu'**on remplace tout d'abord le rouleau encreur par un rouleau de nettoyage puis on actionne une motorisation de la tête d'impression pendant une durée déterminée et à la fin de cette durée déterminée on remet en place le rouleau encreur après avoir ôté le rouleau de nettoyage.

2. Procédé de nettoyage selon la revendication 1, **caractérisé en ce que** ladite motorisation de la tête d'impression pendant une durée déterminée comporte une rotation de la tête d'impression pendant un nombre de tours prédéterminé, par exemple cinquante.

3. Procédé de nettoyage selon la revendication 2, **caractérisé en ce que** la rotation de la tête d'impression est effectuée alors que chacune des molettes d'impression de cette tête est positionnée sur une valeur de référence.

4. Procédé de nettoyage selon la revendication 3, **caractérisé en ce que** la rotation de la tête d'impression est suivie par des rotations successives de chacune des molettes d'impression, la tête d'impression restant immobile.

5. Procédé de nettoyage selon la revendication 4, **caractérisé en ce que** la rotation de chacune des molettes d'impression est effectuée l'une après l'autre pendant une durée prédéterminée, par exemple cinq secondes.

6. Procédé de nettoyage selon la revendication 1, **caractérisé en ce que** à la fin de ladite durée déterminée au lieu de remettre en place le rouleau encreur on remplace le rouleau de nettoyage par un rouleau de séchage et on fait ensuite effectuer à la tête d'impression une rotation d'un nombre de tours prédéterminé, la remise en place du rouleau encreur n'étant effectuée qu'à l'issue de cette rotation.

7. Système de nettoyage pour une machine à affranchir du type à tambour rotatif comportant une tête d'impression (1) avec un ensemble de gravures dont au moins des premières molettes d'impression (10) pour l'impression d'une valeur d'affranchissement et des secondes molettes d'impression (12) pour l'impression d'une date courante, et ladite machine à affranchir comportant en outre un support encreur (9) sur lequel est monté un rouleau encreur (7) destiné à assurer une mise en encre de la tête d'impression ,**caractérisé en ce qu'**il comporte un rouleau de nettoyage destiné à être monté en lieu et place du rouleau encreur (7) pour être mis en contact avec la tête d'impression et des moyens logiciels (3) adaptés pour permettre une motorisation de la tête d'impression selon un cycle déterminé de nettoyage.

8. Système de nettoyage selon la revendication 7, **caractérisé en ce que** ledit rouleau de nettoyage est constitué par une mousse de polyuréthane préimprégnée d'un solvant de nettoyage à base de glycol.

9. Système de nettoyage selon la revendication 7, **caractérisé en ce qu'**il comporte en outre un rouleau de séchage destiné à être monté en lieu et place du rouleau encreur (4) à l'issue dudit cycle déterminé de nettoyage.

10. Système de nettoyage selon la revendication 9, **caractérisé en ce que** ledit rouleau de séchage est constitué par une mousse de polyuréthane.

11. Machine à affranchir comportant un système de nettoyage selon l'une quelconque des revendications 7 à 10.

12. Ensemble de nettoyage prêt à l'emploi pour une machine à affranchir du type à tambour rotatif comportant une tête d'impression (1) et un support encreur (9) sur lequel est monté un rouleau encreur (7) destiné à assurer une mise en encre de la tête d'impression, **caractérisé en ce qu'**il comporte un rouleau de nettoyage destiné à être monté en lieu et place du rouleau encreur pour être mis en contact avec la tête d'impression.

13. Ensemble de nettoyage prêt à l'emploi selon la revendication 12, **caractérisé en ce que** ledit rouleau de nettoyage est constitué par une mousse de polyuréthane préimprégnée d'un solvant de nettoyage à base de glycol.

14. Ensemble de nettoyage prêt à l'emploi selon la revendication 12 ou la revendication 13, **caractérisé en ce qu'**il comporte en outre un rouleau de séchage destiné à être monté en lieu et place du rouleau encreur pour être mis en contact avec la tête d'impression.

15. Ensemble de nettoyage prêt à l'emploi selon la revendication 14, **caractérisé en ce que** ledit rouleau de séchage est constitué par une mousse de polyuréthane.

## Patentansprüche

1. Verfahren zur Reinigung eines Druckkopfs in Form einer drehbaren Drucktrommel einer Frankiermaschine, wobei der Druckkopf (1) eins Gruppe von Klischees mit mindestens ersten Druckrädern zum Drucken eines Frankierbetrags und zweiten Druckrädern zum Drucken eines laufenden Datums enthält, und die Frankiermaschine einen Träger (9), auf dem eine Benetzungsrolle (7) zur Benetzung des Druckkopfs mit Tinte montiert ist, **dadurch gekennzeichnet, daß** man zuerst die Benetzungsrolle durch eine Reinigungsrolle ersetzt, dann den Druckkopf während einer bestimmten Zeit anrtreibt und am Ende dieser bestimmten Zeit die Reinigungsrolle entfernt und die Benetzungsrolle wieder aufsetzt.

2. Reinigungsverfahren nach Anspruch 1, **dadurch gekennzeichnet, daß** der Antrieb des Druckkopfs während einer vorbestimmten Zeit zur Drehung des Druckkopfs während einer vorbestimmten Anzahl von Umdrehungen, beispielsweise 50 Umdrehungen, führt.

3. Reinigungsverfahren nach Anspruch 2, **dadurch gekennzeichnet, daß** während der Drehung des Druckkopfs alle Druokräder des Kopfs auf einen Bezugswert positioniert sind.

4. Reinigungsverfahren nach Anspruch 3, **dadurch gekennzeichnet, daß** nach der Drehung des Druckkopfs die einzelnen Druckräder nacheinander in Drehung versetzt werden, während der Druckkopf stillsteht.

5. Reinigungsverfahren nach Anspruch 4, **dadurch gekennzeichnet, daß** die Drehung der einzelnen Druckräder nacheinander während einer vorbestimmten Zeit, beispielsweise 5 Sekunden, erfolgt.

6. Reinigungsverfahren nach Anspruch 1, **dadurch gekennzeichnet, daß** am Ende der vorbestimmten Zeit nicht die Benetzungsrolle wieder angebracht wird, sondern die Reinigungsrolle durch eine Trocknungsrolle ersetzt wird, worauf der Druokkopf eine bestimmte Anzahl von Umdrehungen ausführt und erst danach die Benetzungsrolle wieder angebracht wird.

7. Reinigungssystem für eins Frankiermaschine mit einem Druckkopf in Form einer drehbaren Drucktrommel (1), die eine Gruppe von Klischees mit mindestens ersten Druckrädern (10) zum Drucken eines Frankierbetrags und zweiten Druckrädern (12) zum Drucken eines laufenden Datums enthalt, wobei die Frankiermaschine außerdem einen Träger (9) zur Montage einer Benetzungsrolle (7) für die Benetzung des Druckkopfs mit Tinte aufweist, **dadurch gekennzeichnet, daß** es einen Reinigungsrolle, die anstelle der Benetzungsrolle montiert werden kann, um mit dem Druckkopf in Berührung zu kommen, und Software-Mittel (3) enthält, die so ausgebildet sind, **daß** der Druckkopf gemäß einem vorbestimmten Reinigungszyklus in Bewegung versetzt werden kann.

8. Reinigungssystem nach Anspruch 7, **dadurch gekennzeichnet, daß** die Reinigungsrolle aus Polyurethanschaum besteht, der mit einer Reinigungslösung auf der Basis von Glykol getränkt ist.

9. Reinigungssystem nach Anspruch 7, **dadurch gekennzeichnet, daß** es außerdem eins Trocknungsrolle enthält, die anstelle der Benetzungsrolle (4) nach dem vorbestimmten Reinigungszyklus angebracht werden kann.

10. Reinigungssystem nach Anspruch 9, **dadurch gekennzeichnet, daß** die Trocknungsrolle aus Polyurethanschaum besteht.

11. Frankiermaschine mit einem Reinigungssystem nach einem beliebigen der Ansprüche 7 bis 10.

12. Gebrauchsfertige Reinigungseinheit für eine Frankiermaschine mit einer drehbaren Trommel als Druckkopf (1) und einem Träger (9) zur Montage einer Benetzungsrolle (7) für die Benetzung des Druckkopfs mit Tinte, **dadurch gekennzeichnet, daß** die Reinigungsrolle anstelle der Benetzungsrolle montiert werden kann, um mit dem Druckkopf in Kontakt zu kommen.

13. Gebrauchsfertige Reinigungseinheit nach Anspruch 12, **dadurch gekennzeichnet, daß** die Reinigungsrolle aus Polyurethanschaum besteht, der vorab mit einer Reinigungslösung auf der Basis von Glykol getränkt ist.

14. Gebrauchsfertige Reinigungseinheit nach Anspruch 12 oder 13, **dadurch gekennzeichnet, daß** sie außerdem eine Trocknungsrolle enthält, die anstelle der Benetzungsrolle montiert werden kann, um mit dem Druokkopf in Kontakt zu kommen.

15. Gebrauchsfertige Reinigungseinheit nach Anspruch 14, **dadurch gekennzeichnet, daß** die Trocknungsrolle aus einem Polyurethanschaum besteht.

## Claims

1. A method of cleaning a print head of a postage meter of the type having a rotary drum, said print head (1) being provided with a set of engraved printing surfaces, which set has at least first print wheels (10) for printing a postage value and second print wheels (12) for printing a current date, and said postage meter including an inking support (9) on which an inking roller (7) is mounted for the purpose of inking the print head, said method being **characterised in that** firstly the inking roller is replaced with the cleaning roller, then the motor of the print head is actuated for a determined duration, and, at the and of said determined duration, the inking roller is put back Into place after the cleaning roller has been removed.

2. A cleaning method according to claim 1, **characterised in that** said actuation of the motor of the print head for a determined duration comprises rotating the print head through a predetermined number of revolutions, e.g. fifty.

3. A cleaning method according to claim 2, **characterised in that** the print head is rotated while each of the print wheels of the head is positioned at a reference value.

4. A cleaning method according to claim 3, **characterised in that**, after the print head has been rotated, each of the print wheels is rotated in succession, with the print head remaining stationary.

5. A cleaning method according to claim 4, **characterised in that** each of the print wheels is rotated in turn for a predetermined duration, e.g. five seconds.

6. A cleaning method according to claim 1, **characterised in that**, at the and of said determined duration, instead of putting the inking roller back Into place, the cleaning roller is replaced with a drying roller, and the print head is then rotated through a predetermined number of revolutions, the inking roller being put back into place only after this further rotation of the print head.

7. A cleaning system for a postage meter of the type having a rotary drum, and including a print head (1) provided with a set of engraved printing surfaces, which set has at least first print wheels (10) for printing a postage value and second print wheels (12) for printing a current date, and said postage meter further including an inking support (9) on which an inking roller (7) is mounted for the purpose of inking the print head, said system being **characterised in that** it comprises a cleaning roller designed to be mounted in place of the inking roller (7) so as to be put into contact with the print head, and software means (3) suitable for actuating the motor of the print head in a determined cleaning cycle.

8. A cleaning system according to claim 7, is **characterised in that** said cleaning roller is made of a polyurethane foam pro-impregnated with a cleaning solvent based on glycol.

9. A cleaning system according to claim 7, **characterised in that** It further includes a drying roller designed to be mounted in place of the inking roller (4) at the end of said determined cleaning cycle.

10. A cleaning system according to claim 9, **characterised in that** said drying roller is made of a polyurethane foam.

11. A postage meter including a cleaning system according to any one of claims 7 to 10.

12. A ready-to-use cleaning kit for a postage meter of the type having a rotary drum and including a print head (1) and an inking support (9) on which an inking roller (7) Is mounted for the purpose of inking the print head, said cleaning kit being **characterised in that** it includes a cleaning roller designed to be mounted in place of the inking roller so as to be put into contact with the print head.

13. A ready-to-use cleaning kit according to claim 12, **characterised in that** said cleaning roller Is made of a polyurethane foam pro-impregnated with a cleaning solvent based on glycol.

14. A reedy-to-use cleaning kit according to claim 12 or claim 13, **characterised in that** it further includes a drying roller designed to be mounted in place of the inking roller so as to be put into contact with the print head.

15. A ready-to-use cleaning kit according to claim 14, **characterised in that** said drying roller is made of a polyurethane foam.
